# EUROPÄISCHE PATENTANMELDUNG

(11) **EP 4 775 765 A1**
(43) Veröffentlichungstag der Anmeldung: **15.07.2026**
(21) Anmeldenummer: 25225029.5
(22) Anmeldetag: 18.12.2025
(51) Int. Cl.: E05B 1/00, A47B 95/02

(54) **GRIFFELEMENT**

(30) Priorität: 09.01.2025 DE 102025100622
(71) Anmelder: Alumis GmbH & Co. KG, 33829 Borgholzhausen (DE)
(72) Erfinder: Bettermann, Thomas, 33699 Bielefeld (DE); Brinkmann, Günter, 48361 Beelen (DE)
(74) Vertreter: Dantz, Jan Henning

(57) **Zusammenfassung**

Ein Griffelement (1) umfasst einen Griffkörper (2) mit einer Eingriffsöffnung, die durch ein verschwenkbares Verschlusselement (3) verschließbar ist, wobei das verschwenkbare Verschlusselement (3) in einer Schließposition im Wesentlichen flächenbündig mit einer Vorderseite des Griffkörpers (2) angeordnet ist, wobei das Verschlusselement (3) durch eine Hand eines Benutzers in den Griffkörper (2) in eine Öffnungsposition eindrückbar ist, um einen Griffabschnitt des Griffkörpers (2) zu hintergreifen. Dadurch kann ein Innenraum des Griffkörpers (2) besser vor Verunreinigungen geschützt werden.

## Beschreibung

Die vorliegende Erfindung betrifft ein Griffelement mit einem Griffkörper mit einer Eingriffsöffnung, die durch ein verschwenkbares Verschlusselement verschließbar ist, wobei das verschwenkbare Verschlusselement in einer Schließposition im Wesentlichen flächenbündig mit einer Vorderseite des Griffkörpers angeordnet ist.

Die EP 2 730 198 B1 offenbart ein leistenförmiges Griffelement, das an einer Stirnseite einer Frontplatte für Möbel fixiert ist. Für eine stabile Befestigung ist dabei in die Frontplatte eine Nut eingefräst, in die ein Fixiersteg des Griffelementes eingefügt ist. An dem leistenförmigen Griffelement ist ein hervorstehender Griffabschnitt fixiert, der als störend empfunden wird und Verunreinigungen ausgesetzt ist.

Zudem gibt es im Querschnitt C-förmige Griffleisten, in die zum Bewegen einer Frontplatte eingegriffen wird, wie dies beispielsweise in der EP 4 434 398 A1 gezeigt ist. Dadurch steht kein Griffelement nach vorne hervor, aber es verbleibt das Problem der Verunreinigung durch die nach vorne offene Ausgestaltung.

Es ist daher Aufgabe der vorliegenden Erfindung, ein Griffelement zu schaffen, das eine verbesserte Handhabung besitzt und gegen Verunreinigungen besser geschützt ist.

Diese Aufgabe wird mit einem Griffelement mit den Merkmalen des Anspruches 1 gelöst.

Das erfindungsgemäße Griffelement umfasst einen Griffkörper mit einer Eingriffsöffnung, die durch ein verschwenkbares Verschlusselement verschließbar ist, wobei das verschwenkbare Verschlusselement in einer Schließposition im Wesentlichen flächenbündig mit einer Vorderseite des Griffkörpers angeordnet ist. Das Verschlusselement kann dabei durch eine Hand eines Benutzers in den Griffkörper in eine Öffnungsposition eingedrückt werden, um einen Griffabschnitt des Griffkörpers zu hintergreifen. Dadurch kann das Verschlusselement einen Innenraum des Griffkörpers vor Verunreinigungen schützen. Der Benutzer kann dabei mit einer einfachen Bewegung das Verschlusselement verschwenken und einen Griffabschnitt des Griffkörpers greifen, um damit ein bewegbares Möbelteil, beispielsweise eine Tür oder einen Schubkasten, zu bewegen.

Der Griffkörper ist vorzugsweise als eine im Querschnitt C-förmige Leiste ausgebildet, und das Verschlusselement ist dabei in einem Schlitz zwischen den beiden Schenkeln der C-förmigen Leiste angeordnet. Jeder Schenkel ist bevorzugt winkelförmig mit einem zu dem Verschlusselement abgewinkelten Steg ausgebildet, so dass zumindest einer der beiden Stege an den Schenkeln als Griffabschnitt dient, der beim Eindrücken des Verschlusselementes hintergriffen wird.

Für eine effektive Montage des Verschlusselementes kann in dem Griffkörper ein Lagerelement fixiert sein, an dem das Verschlusselement drehbar gehalten ist. Das Lagerelement kann dabei formschlüssig in einen Innenraum des im Querschnitt C-förmigen Griffkörpers eingeschoben sein, wobei das Lagerelement optional auch klemmend oder rastend fixiert wird. Dadurch kann auf weitere Befestigungsmittel verzichtet werden, wobei optional auch ein Verkleben oder eine Fixierung des Lagerelementes mit mechanischen Befestigungsmitteln möglich ist.

Für eine optisch ansprechende Gestaltung ist an gegenüberliegenden Seiten des Verschlusselementes in Längsrichtung ein Abdeckelement an dem Griffkörper fixiert. Jedes Abdeckelement kann dabei plattenförmig ausgebildet sein und zwischen zwei Schenkeln des Griffkörpers fixiert werden. Dadurch ergibt sich in Zusammenwirken mit dem Verschlusselement in der Schließposition und der Vorderseite des Griffkörpers ein geschlossenes Erscheinungsbild. Die Abdeckelemente können dabei plattenförmig ausgebildet sein.

In einer weiteren Ausgestaltung ist das Verschlusselement drehbar an dem Griffkörper gelagert und mittels Schwerkraft in die Schließposition bewegbar. Eine Drehachse des Verschlusselementes ist dabei oberhalb des Verschlusselementes angeordnet, so dass optional ohne weitere Elemente ein Bewegen des Verschlusselemtes in die Schließposition erreicht werden kann. Für die Gewährleistung der Bewegung des Verschlusselementes in die Schließposition kann optional jedoch eine Feder vorgesehen werden, die das Verschlusselement in die Schließrichtung vorspannt.

Ferner kann optional an dem Verschlusselement mindestens ein Magnet gehalten sein, wobei das Verschlusselement in einer Öffnungsposition über den mindestens einen Magneten in Schließrichtung vorgespannt wird. Der mindestens eine Magnet an dem Verschlusselement kann dabei mit einem weiteren Magneten an dem Griffkörper zusammenwirken, die sich in einer Öffnungsposition abstoßen, um das Verschlusselement in Schließrichtung vorzuspannen.

Vorzugsweise schließt das Verschlusselement des Griffelement immer sicher von alleine unabhängig von der Einbauposition, also ob das leistenförmige Griffelement in Längsrichtung vertikal, horizontal oder mit einer anderen Ausrichtung eingebaut ist. Hierfür können die Schwerkraft, ein Federelement und/oder ein Magnet genutzt werden.

Für eine stabile Fixierung des Griffkörpers kann an der Unterseite ein Fixiersteg zur Verbindung mit einer Möbelplatte hervorstehen, der beispielsweise in eine Nut an einer Stirnseite der Möbelplatte eingefügt wird.

Der Griffkörper ist vorzugsweise aus Metall durch Extrusion hergestellt, beispielsweise durch die Extrusion eines Aluminiumprofils.

Die Bewegung des Verschlusselementes kann in Öffnungs- und/oder Schließrichtung durch einen elastischen Anschlag begrenzt sein, der eine Geräuschentwicklung beim Öffnen oder Schließen des Verschlusselementes vermeidet. Ein solcher elastischer Anschlag kann aus Schaumstoff oder Gummi gebildet sein.

Das erfindungsgemäße Griffelement wird vorzugsweise an einer Möbelplatte montiert, insbesondere an einer Stirnseite der Möbelplatte, die Teil eines bewegbaren Möbelteils bildet, beispielsweise einer Tür oder einer Frontblende für Schubkästen.

Die Erfindung wird nachfolgend anhand eines Ausführungsbeispiels mit Bezug auf die beigefügten Zeichnungen näher erläutert. Es zeigen:
- Figur 1: eine perspektivische Ansicht auf ein erfindungsgemäßes Griffelement mit dem Verschlusselement in einer Öffnungsposition;
- Figur 2: eine Explosionsdarstellung des Griffelementes der Figur 1 mit abgenommenem Verschlusselement;
- Figur 3: eine Explosionsdarstellung des Griffelementes der Figur 1, und
- Figur 4: eine perspektivische Ansicht des Griffelementes der Figur 1 mit abgenommenem Verschlusselement.

Ein Griffelement 1 umfasst einen leistenförmigen Griffkörper 2, an dem an einer Vorderseite ein verschwenkbares Verschlusselement 3 gehalten ist. Das Verschlusselement 3 ist in einer Öffnungsposition gezeigt, in der es in einen Innenraum des Griffkörpers 2 eingedrückt ist, so dass ein unterer Steg des Griffkörpers 2 als Griffabschnitt hintergriffen werden kann. Das Verschlusselement kann von der Öffnungsposition in eine Schließposition verschwenkt werden, in der eine Vorderseite des Verschlusselementes im Wesentlichen flächenbündig mit einer Vorderseite des Griffkörpers 2 angeordnet ist. In Längsrichtung des Griffkörpers sind auf beiden Seiten des Verschlusselementes 3 Abdeckelemente 4 an dem Griffkörper 2 montiert.

Wie in den Figuren 2 und 3 gezeigt ist, besitzt der leistenförmige Griffkörper 2 einen im Wesentlichen C-förmigen Querschnitt mit einer Wand 20, von der sich zwei Schenkel 21 und 22 senkrecht erstrecken. Jeder Schenkel 21 und 22 ist dabei winkelförmig ausgebildet und umfasst einen nach innen ragenden Steg 23 und 24, die einander zugewandt sich und sich somit in Richtung der Abdeckelemente 4 und des Verschlusselementes 3 erstrecken. In der Öffnungsposition des Verschlusselementes 3 bildet zumindest einer der beiden Stege 23 oder 24 einen Griffabschnitt zum manuellen Bewegen des Griffkörpers 2 aus. Der Griffkörper 2 kann durch Extrusion hergestellt sein, beispielsweise aus Metall oder Kunststoff, um in beliebigen Längen an einer Möbelplatte oder einem anderen Bauteil fixiert zu werden. In dem dargestellten Ausführungsbeispiel ist an dem unteren Schenkel 22 ein nach unten hervorstehender Fixiersteg 25 ausgebildet, der in eine Nut an einer Stirnseite einer Möbelplatte einfügbar ist, so dass der Griffkörper 2 in Verlängerung der Möbelplatte fixiert werden kann. Der Griffkörper 2 kann aber auch auf andere Weise an einer Möbelplatte fixiert werden.

Das Verschlusselement 3 ist im Wesentlichen plattenförmig ausgebildet und umfasst an einem oberen Ende zwei hervorstehende Zapfen 30, die jeweils an einem Lagerelement 5 drehbar gelagert sind. Das Verschlusselement 3 kann dabei durch die Schwerkraft in eine Schließposition vorgespannt werden. In der Schließposition ist eine Vorderseite 31 des Verschlusselementes 3 im Wesentlichen flächenbündig zu einer Vorderseite des Griffelementes 2 ausgerichtet, die durch die Vorderseite der beiden Stege 23 und 24 gebildet wird. Zudem ist das Verschlusselement 3 auch im Wesentlichen flächenbündig zu den benachbarten Abdeckelementen 4 angeordnet.

Jedes Lagerelement 5 umfasst ein Wandelement 6, das in einem Innenraum des C-förmigen Griffkörpers 2 einfügbar ist, insbesondere durch Einschieben. An dem Wandelement 6 ist eine Lageraufnahme 8 für einen Zapfen 30 ausgebildet. Zudem stehen von dem Wandelement 6 zwei Haltestege 7 hervor, die an einer Innenseite der Schenkel 21 und 22 anlegbar sind und dort formschlüssig, klemmend oder rastend fixiert werden können.

An gegenüberliegenden Seiten des Verschlusselementes 3 ist jeweils ein Lagerelement 5 in dem Griffkörper 2 montiert. Jedes Lagerelement 5 umfasst optional an dem Wandelement 6 einen Steg 9 mit einer Aufnahme 10 für einen Magneten.

Wie in Figur 4 gezeigt ist, besitzt das plattenförmige Verschlusselement 3 an einer Rückseite 32 ebenfalls Aufnahmen 33, in die jeweils ein Magnet eingefügt werden kann. Die Aufnahmen 33 sind dabei gegenüber den Aufnahmen 10 in einer Öffnungsposition angeordnet. Die Magneten können dabei so in die Aufnahmen 10 und 33 eingefügt werden, dass sie sich in einer Öffnungsposition des Verschlusselementes 3 abstoßen, so dass der Benutzer einen leichten Widerstand spürt, wenn das Verschlusselement 3 in Öffnungsrichtung bewegt wird. Dadurch kann das Verschlusselement 3 beim Öffnen abgebremst werden, ohne dass es zu einem Anschlaggeräusch kommt. Beim Herausnehmen der Hand aus der Eingriffsöffnung des Griffkörpers 2 wird dann das Verschlusselement 3 sowohl durch die Schwerkraft als auch durch die Abstoßung der Magnete wieder in die Schließposition gebracht. Dabei kann an dem Griffkörper 2 oder dem Verschlusselement 3 ein elastischer Anschlag vorgesehen sein, um beim Schließen Anschlaggeräusche zu vermeiden oder zu verringern. Statt der Magnete kann optional auch eine Feder zwischen Verschlusselement 3 und Griffkörper 2 eingesetzt werden.

Das dargestellte Griffelement 1 wird bevorzugt an einer Stirnseite einer Möbelplatte fixiert, indem der Fixiersteg 25 in eine Nut an der Stirnseite eingefügt wird. Eine solche Möbelplatte kann beispielsweise eine Frontblende eines Schubkastens oder eine Tür ausbilden.

### Bezugszeichenliste

- 1: Griffelement
- 2: Griffkörper
- 3: Verschlusselement
- 4: Abdeckelement
- 5: Lagerelement
- 6: Wandelement
- 7: Haltesteg
- 8: Lageraufnahme
- 9: Steg
- 10: Aufnahme
- 20: Wand
- 21: Schenkel
- 22: Schenkel
- 23: Steg
- 24: Steg
- 25: Fixiersteg
- 30: Zapfen
- 31: Vorderseite
- 32: Rückseite
- 33: Aufnahme

## Patentansprüche

1. Griffelement (1) mit einem Griffkörper (2) mit einer Eingriffsöffnung, die durch ein verschwenkbares Verschlusselement (3) verschließbar ist, wobei das verschwenkbare Verschlusselement (3) in einer Schließposition im Wesentlichen flächenbündig mit einer Vorderseite des Griffkörpers (2) angeordnet ist, **dadurch gekennzeichnet, dass** das Verschlusselement (3) durch eine Hand eines Benutzers in den Griffkörper (2) in eine Öffnungsposition eindrückbar ist, um einen Griffabschnitt des Griffkörpers (2) zu hintergreifen.

2. Griffelement nach Anspruch 1, **dadurch gekennzeichnet, dass** der Griffkörper (2) als eine im Querschnitt C-förmige Leiste ausgebildet ist und das Verschlusselement (3) in einem Schlitz zwischen den Schenkeln (21, 22) der C-förmigen Leiste angeordnet ist.

3. Griffelement nach Anspruch 2, **dadurch gekennzeichnet, dass** jeder Schenkel (21, 22) winkelförmig mit einem zu dem Verschlusselement (3) ragenden Steg (23, 24) ausgebildet ist.

4. Griffelement nach einem der vorhergehenden Ansprüche, **dadurch gekennzeichnet, dass** in dem Griffkörper (2) ein Lagerelement (5) fixiert ist, an dem das Verschlusselement (3) drehbar gehalten ist.

5. Griffelement nach Anspruch 4, **dadurch gekennzeichnet, dass** das Lagerelement (5) formschlüssig in einem Innenraum des im Querschnitt C-förmigen Griffkörpers (2) eingeschoben ist.

6. Griffelement nach einem der vorhergehenden Ansprüche, **dadurch gekennzeichnet, dass** an gegenüberliegenden Seiten des Verschlusselementes (3) in Längsrichtung Abdeckelemente (4) an dem Griffkörper (2) fixiert sind.

7. Griffelement nach einem der vorhergehenden Ansprüche, **dadurch gekennzeichnet, dass** das Verschlusselement (3) drehbar an dem Griffkörper (2) gelagert ist und mittels Schwerkraft in die Schließposition bewegbar ist.

8. Griffelement nach einem der vorhergehenden Ansprüche, **dadurch gekennzeichnet, dass** das Verschlusselement (3) durch eine Feder in die Schließposition vorgespannt ist.

9. Griffelement nach einem der vorhergehenden Ansprüche, **dadurch gekennzeichnet, dass** an dem Verschlusselement (3) mindestens ein Magnet gehalten ist und in einer Öffnungsposition der mindestens eine Magnet das Verschlusselement (3) in die Schließrichtung vorspannt.

10. Griffelement nach einem der vorhergehenden Ansprüche, **dadurch gekennzeichnet, dass** an dem Griffkörper (2) an einer Unterseite ein Fixiersteg (25) zur Fixierung mit einer Möbelplatte hervorsteht.

11. Griffelement nach einem der vorhergehenden Ansprüche, **dadurch gekennzeichnet, dass** die Bewegung des Verschlusselementes (3) in Öffnungs- und/oder Schließrichtung durch einen elastischen Anschlag begrenzt ist.

12. Griffelement nach einem der vorhergehenden Ansprüche, **dadurch gekennzeichnet, dass** der Griffkörper (2) aus Metall durch Extrusion hergestellt ist.

13. Griffelement nach einem der vorhergehenden Ansprüche, **dadurch gekennzeichnet, dass** das Griffelement (1) unabhängig von der Einbauposition sich von alleine schließt.

14. Möbelplatte mit einem Griffelement (1) nach einem der vorhergehenden Ansprüche, das an einer Stirnseite der Möbelplatte fixiert ist
